# FASCICULE DE BREVET EUROPEEN

(11) **EP 0 238 590 B1**
(45) Date de publication et mention de la délivrance du brevet: **21.12.1988**
(21) Numéro de dépôt: 86905852.9
(22) Date de dépôt: 30.09.1986
(51) Int. Cl.: B01F 15/04

(54) **DISPOSITIF POUR LE DOSAGE AUTOMATIQUE D'UN FLUIDE ET POUR SA DISTRIBUTION AUTOMATIQUE**
VORRICHTUNG ZUM AUTOMATISCHEN DOSIEREN UND VERTEILEN EINES FLUIDUMS
DEVICE FOR THE AUTOMATIC DOSING AND DISPENSING OF A FLUID

(30) Priorité: 30.09.1985 FR 8514572
(43) Date de publication de la demande: 30.09.1987
(73) Titulaire: FOEGLE, René, F-67210 Obernai (FR)
(72) Inventeur: FOEGLE, René, F-67210 Obernai (FR)
(74) Mandataire: Poupon, Michel
(86) Numéro de dépôt international: FR8600336
(87) Numéro de publication internationale: WO8701964

(56) Documents cités:
- WO-A-82/01479
- DE-A- 2 358 569
- GB-A- 1 534 537
- US-A- 3 114 379
- US-A- 3 135 279
- US-A- 3 213 873
- US-E- 29 193

## Description

La présente invention a pour objet un dispositif pour le dosage automatique d'au moins un fluide, à partir d'un conteneur dans lequel il est stocké, et pour sa distribution automatique à un endroit donné d'une installation, telle que installation sanitaire, ledit dispositif étant du type dans lequel un piston délimite une chambre de commande et une chambre de dosage, ledit piston étant actionné sous l'effet d'une pression différentielle établie par effet venturi dans le réseau de circulation d'un fluide vecteur associé à ladite installation.

Des dispositifs de ce type sont connus de longue date. Ils trouvent leur application et ont été proposés essentiellement dans le domaine de la désinfection des lavabos en domaine hospitalier ou dans les établissements publics.

Ainsi la demande de brevet en FRANCE 80-23772 (m W082/01479) au nom du demandeur décrit un dispositif du type rappelé ci-dessus. Dans ce dispositif, un piston est actionné par pression différentielle, en l'occurrence un venturi, et une chambre de mélange permet de mélanger un bactéricide avec le fluide vecteur, à savoir l'eau s'écoulant dans l'installation sanitaire équipée du dispositif.

Bien qu'il donne entière satisfaction, ce dispositif présente un certain nombre d'inconvénients.

Il est en effet souhaitable, contrairement à ce qui se passe dans ce dispositif, que le mélange entre les deux fluides, s'il doit intèrvenir, s'opère sur le lieu même où il doit agir, de manière à être efficient. Le mélange dans le dispositif et donc le stockage du produit mélangé diminue en effet l'efficacité du produit bactéricide.

La présente invention a pour objet de remédier à cet inconvénient.

Elle a également, par extension, pour objet de proposer un dispositif qui permette de distribuer une quantité dosée d'un fluide quelconque, avec éjection simultanée et également dosée d'une quantité de fluide vecteur.

Conformément à l'invention ce résultat est obtenu avec un dispositif du type décrit en préambule, caractérisé en ce que ledit piston est un piston à trois étages dont chacun délimite une chambre correspondante, à savoir respectivement et successivement, une chambre de dosage, une chambre de mise à l'air atmosphérique et une seconde chambre de dosage, la première chambre de dosage étant reliée par un clapet anti-retour au réseau de circulation du fluide vecteur en amont du venturi et comportant un orifice d'expulsion, la seconde chambre de dosage étant reliée à un orifice d'aspiration du fluide à doser et à distribuer et à un orifice d'expulsion de celui-ci, l'orifice d'aspiration étant obturé ou dégagé par un piston soumis à l'effet venturi au travers d'un orifice situé en aval dudit venturi, orifice auquel est également reliée la chambre de commande du piston.

Dans tout ce qui suit, on se limitera à un exemple dans lequel l'installation est une installation sanitaire, en l'occurrence un lavabo, le fluide vecteur étant de l'eau et le fluide à doser un bactéricide.

Il est clair cependant que l'invention ne doit pas être comprise comme se limitant à cette application.

De même, le fluide à doser peut être de toute nature, par exemple liquide, gazeux, pâteux ou solide, à l'état de poudre ou granuleux, c'est-à-dire susceptible de s'écouler.

Ainsi, par exemple, le fluide à doser pourrait être du grain pour l'alimentation animale, un produit à doser pour l'industrie alimentaire et la conserverie, etc...

On comprendra mieux l'invention à l'aide de la description ci-après d'un mode avantageux de mise en oeuvre, donné à titre d'exemple non limitatif en référence aux dessins annexés dans lesquels :
- la figure 1 est une vue schématique illustrant l'utilisation du dispositif de l'invention monté sur la conduite d'écoulement d'un lavabo,
- la figure 2 est une vue en coupe longitudinale du dispositif conforme à l'invention.

Le dispositif (1) conforme à l'invention est disposé entre la conduite d'évacuation (2) d'un lavabo (3) et un réservoir de stockage (4) d'un produit à doser et à amener, au travers dudit dispositif (1), dans la conduite d'évacuation (2).

Il s'agira par exemple d'un produit bactéricide.

Le dispositif (1) comporte une chambre de dosage d'eau (5) et une chambre de dosage de bactéricide (6). Ces deux chambres sont séparées par une chambre de sécurité (7) évitant le mélange entre les deux liquides à l'intérieur du dispositif.

Ceci sera explicité plus en détails ultérieurement.

La chambre (6) et la chambre (5) sont chacune reliées par une conduite (8, 9) au conduit d'évacuation (2) du lavabo. De préférence, la conduite (9) débouchera au dessus de la conduite (8), de manière telle que l'eau entraîne le bactéricide par ruissellement.

Le dispositif (1) fonctionne de manière automatique sous l'effet de l'arrivée d'eau du lavabo, dont on a représenté le tuyau d'arrivée (10), sur lequel est ménagée une dérivation (11) qui traverse le dispositif. Sur cette dérivation est monté un venturi qui commande le dispositif (1).

On décrira maintenant plus en détails le dispositif (1) en référence à la figure 2.

Le dispositif (1) se présente extérieurement sous la forme d'un carter (12) de forme générale cylindrique.

Il comporte respectivement une chambre de commande (13), ainsi que les chambres de dosage d'eau (5) et de liquide à doser et à distribuer (6) précédemment citées. Les deux chambres (5) et (6) sont séparées par une zone de sécurité constituée par la chambre de sécurité (7) précitée.

Les chambres (5, 7, 13) sont de forme générale cylindrique. La chambre (6) est en T, chaque barre étant constituée par une portion cylindrique, le pied étant d'axe commun avec l'axe longitudinal des chambres (5, 7, 13) ou parallèle à celui-ci.

Sur ledit axe se déplace un piston unique (14) à trois étages.

Le carter (12) renferme un venturi (15) que l'on va décrire plus en détails.

Sur la conduite d'arrivée d'eau (10) est ménagée une dérivation (11) qui amène l'eau d'alimentation du lavabo à traverser le dispositif (1) au niveau du venturi (15). Ce venturi est de type classique et comporte deux orifices de venturi respectivement amont (16) et aval (17). L'eau d'alimentation qui entre dans le venturi par l'orifice (18) en sort par l'orifice (19) vers les robinets du lavabo.

Le jeu pression-dépression au niveau des orifices (16, 17) conditionne le fonctionnement de l'ensemble du dispositif. A cet effet, le dispositif comporte intérieurement ledit piston (14) mobile en translation.

Le piston (14) comporte trois étages dont chacun se déplace dans une des chambres décrites précédemment.

Le premier étage (20) est disposé entre la chambre de commande (13) et la chambre de dosage d'eau (5). Sa face arrière (21) est soumise à la pression déterminée par l'orifice de venturi aval (17)..

La face avant (22) est soumise par contre à la pression déterminée par l'orifice de venturi amont (16). Celui-ci est en effet relié par une conduite d'amenée (23) à la chambre de dosage (5), au travers d'un orifice (43) muni d'un clapet anti-retour (38). De la même manière, la chambre de dosage d'eau (5) est reliée a un orifice d'expulsion (24) par un orifice (42) muni d'un clapet anti-retour (25) muni d'un ressort taré (26).

Le second étage (27) du piston délimite avec le- carter la chambre de mise à l'air atmosphérique (7), reliée donc à l'atmosphère par une conduite de mise à l'air (28).

Le troisième étage (29) du piston se déplace dans la chambre (6) en T précitée. Cette chambre comporte en outre, sur sa portion perpendiculaire à l'axe du dispositif, deux clapets anti-retour (30-31) aptes à masquer ou libérer respectivement l'orifice d'aspiration (32) du liquide à doser et l'orifice d'expulsion (33) dudit liquide.

Le clapet (31) est de type simple se déplaçant dans un alésage du dispositif et étant rappelé par un ressort (34) taré.

Le clapet (30) est soumis pour sa part à la pression régnant dans la chambre de commande (13) précitée. Celle-ci est en effet munie d'un orifice (35) qui débouche sur une conduite d'amenée (36) traversant le dispositif pour déboucher sur la face arrière (37) du piston du clapet (30). Le piston dudit clapet (30) détermine en outre entre la conduite (36) et la chambre (6) une chambre secondaire de mise à l'air atmosphérique (39) débouchant sur l'extérieur par une conduite de mise à l'air (40). Le clapet (30) est sollicité par un ressort (41) qui tend à le ramener en position d'ouverture de l'orifice (32).

Le fonctionnement du dispositif est le suivant, illustré par des flèches aidant à la compréhension.

S'il n'y a aucune circulation d'eau dans la conduite (10), et donc dans le venturi (15), l'effet de ce dernier est nul. La force totale exercée sur la paroi (21) du premier étage du piston étant supérieure à celle exercée sur la paroi (22) du même étage, le piston est disposé vers la droite par rapport au dessin.

Dès qu'une circulation d'eau s'établit dans la conduite (10) l'eau traverse le venturi (15). L'effet venturi entraîne une surpression sur l'orifice (16) et une dépression sur l'orifice (17). La surpression sur l'orifice (16) ouvre le clapet anti-retour (38) et amène cette surpression sur la face (22) du piston. Parallèlement, l'effet venturi crée une dépression sur l'orifice (17) et donc une aspiration par cet orifice de l'eau contenue dans la chambre (13). La face (21) du piston vient donc se plaquer contre le fond (44) de la chambre (13), tandis que la chambre (5) se remplit totalement d'eau.

Le ressort (26) du clapet (25) est calculé de manière telle que, malgré la pression régnant dans la chambre (5) à cet instant, il ne puisse s'ouvrir.

Dans le même temps, la dépression dans la chambre (13) est transmise par l'orifice (35) et la conduite (36) sur la face arrière (37) du piston du clapet (30). Avec l'aide du ressort (41) le piston se déplace vers le haut par rapport au dessin.

Simultanément, le ressort (41) recule. L'orifice (32) étant dégagé, la chambre de dosage (6) se remplit du produit à doser. Le clapet (31) empêche l'aspiration par l'orifice (33).

Si l'eau s'arrête de circuler, l'effet venturi est stoppé. Le piston (14) quitte la paroi (44) et se déplace vers la droite par rapport au dessin.

L'eau contenue dans la chambre (5) est expulsée par l'orifice (24), via le clapet (42, 25), le clapet anti-retour (38) empêchant le passage de l'eau par cette issue.

La pression étant également rétablie dans la conduite (36), le piston du clapet (30) revient obturer l'orifice (32) et le liquide à doser contenu dans la chambre (6) est, sous l'effet du déplacement du piston (14), expulsé par l'orifice (33). Le ressort du clapet (31) est taré en conséquence.

Dès qu'il y a circulation à nouveau de l'eau, le cycle recommence. Ainsi, dès que l'utilisateur a terminé l'usage de l'appareil sanitaire et qu'il coupe l'alimentation en eau, le dispositif entre en fonctionnement.

Les orifices de mise à l'air (28, 40) s'opposent au mélange de l'eau et du bactéricide dans l'appareil en cas de rupture d'étanchéité au niveau du piston. Si malgré tout un mélange est désiré, il peut être opéré hors de l'appareil en reliant les deux conduites (24) et (33). Ceci ne pose aucun problème puisque l'éjection des deux liquides est simultanée et proportionnelle.

## Revendications

1. Dispositif pour le dosage automatique d'au moins un fluide, à partir d'un conteneur dans lequel il est stocké, et pour sa distribution automatique à un endroit donné d'une installation, telle que installation sanitaire, ledit dispositif étant du type dans lequel un piston délimite une chambre de commande et une chambre de dosage, ledit piston étant actionné sous l'effet d'une pression différentielle établie par effet venturi dans le réseau de circulation d'un fluide vecteur associé à ladite installation, caractérisé en ce que ledit piston est un piston à trois étages dont chacun délimite une chambre correspondante, à savoir respectivement et successivement, une chambre de dosage (5), une chambre de mise à l'air atmosphérique (7) et une seconde chambre de dosage (6), la première chambre de dosage (5) étant reliée par un clapet anti-retour (38) au réseau de circulation du fluide vecteur en amont du venturi et comportant un orifice d'expulsion (24), la seconde chambre de dosage (6) étant reliée à un orifice d'aspiration (32) du fluide à doser et à distribuer et à un orifice d'expulsion (33) de celui-ci, l'orifice d'aspiration étant obturé ou dégagé par un piston, soumis à l'effet venturi au travers d'un orifice (17) situé en aval dudit venturi, orifice auquel est également reliée la chambre de commande (13) du piston (14).

2. Dispositif selon la revendication 1 caractérisé en ce que les chambres (5, 7, 13) sont de forme générale cylindrique, la chambre (6) étant en T, chaque barre étant constituée par une portion cylindrique, le pied étant d'axe commun avec l'axe longitudinal des chambres (5, 7,13) ou parallèle à celui-ci.

3. Dispositif selon les revendications 1 et 2, caractérisé en ce que sur la conduite du fluide vecteur (10) est ménagée une dérivation (11) qui amène celui-ci à traverser le dispositif (1) au niveau du venturi (15), ledit venturi étant de type classique et comportant deux orifices de venturi respectivement amont (16) et aval (17).

4. Dispositif selon l'une quelconque des revendications 1 à 3, caractérisé en ce que la face avant (22) du premier étage (20) du piston (14), disposé entre la chambre de commande (13) et la chambre de dosage (5), est soumise à la pression déterminée par l'orifice du venturi amont (16), au travers d'une conduite d'amenée (23) et d'un orifice (43) muni du clapet anti-retour (38) ladite chambre (5) étant en outre reliée à l'orifice (24) par un orifice (42) muni d'un clapet anti-retour (25) à ressort taré (26).

5. Dispositif selon l'une quelconque des revendications 1 à 4, caractérisé en ce que la chambre (6) comporte en outre sur sa portion perpendiculaire à l'axe du dispositif deux clapets anti-retour (30, 31 ) aptes à masquer ou libérer respectivement l'orifice d'aspiration (32) du liquide à doser et l'orifice d'expulsion (33) dudit liquide.

6. Dispositif selon la revendication 5, caractérisé en ce que le clapet (30) est soumis à la pression régnant dans la chambre de commande (13), par le biais d'une conduite d'amenée (36) débouchant sur la face arrière (37) du piston du clapet (30).

7. Dispositif selon l'une quelconque des revendications 5 et 6, caractérisé en ce que le clapet (30) est sollicité par un ressort (41) qui tend à le ramener en position d'ouverture de l'orifice (32).

8. Dispositif selon l'une quelconque des revendications 1 à 7 dans lequel l'installation est un lavabo, le fluide vecteur de l'eau et le produit à doser un bactéricide, caractérisé en ce que la chambre (6) et la chambre (5) sont chacune reliées par une conduite (8, 9) au conduit d'évacuation (2) du lavabo, la conduite (9) débouchant au-dessus de la conduite (8).

## Claims

1. A device for automatically metering at least one fluid from a container in which it is stored and for automatically dispensing it to a given position in an installation such as a sanitary installation, said device being of the type in which a piston defines a control chamber and a metering chamber, said piston being actuated by the effect of a differential pressure established by the venturi effect in the carrier fluid circuit connected to said installation, characterised in that said piston is a three-stage piston, each stage of which defines a corresponding chamber, that is to say, respectively and successively, a metering chamber (5), a venting chamber (7) and a second metering chamber (6), the first metering chamber (5) being connected by a nonreturn valve (38) to the carrier fluid circuit above the venturi and comprising an outlet orifice (24), the second metering chamber (6) being connected to an inlet orifice (32) for the aspiration of the fluid to be metered and dispensed and an outlet orifice (33) for it, the inlet orifice being blocked or cleared by a piston which is subjected to the venturi effect through an orifice (17) located downstream of said venturi, the control chamber (13) of the piston (14) also being connected to this orifice (17).

2. A device according to Claim 1, characterised in that the chambers (5, 7, 13) are of generally cylindrical shape, the chamber (6) being T-shaped, each bar being constituted by a cylindrical portion and the foot having an axis common with the longitudinal axis of the chambers (5, 7, 13) or being parallel to it.

3. A device according to Claims 1 and 2, characterised in that, on the carrier fluid pipe (10), there is arranged a bypass (11) which causes the carrier fluid (10) to pass through the device (1) in the region of the venturi (15), said venturi being of the conventional type and comprising a respective upstream venturi orifice (16) and downstream venturi orifice (17).

4. A device according to any one of Claims 1 to 3, characterised in that the front face (22) of the first stage (20) of the piston (14) arranged between the control chamber (13) and the metering chamber (5) is subjected to the pressure determined by the orifice of the upstream venturi (16) through a supply pipe (23) and an orifice (43) equipped with the nonreturn valve (38), said chamber (5) also being connected to the orifice (24) via an orifice (42) equipped with a nonreturn valve (25) having a calibrated spring (26).

5. A device according to any one of Claims 1 to 4, characterised in that the chamber (6) also comprises, on its portion perpendicular to the axis of the device, two nonreturn valves (30, 31) capable of respectively masking or clearing the inlet orifice (32) for the liquid to be metered and the outlet orifice (33) for said liquid.

6. A device according to Claim 5, characterised in that the valve (30) is subjected to the pressure prevailing in the control chamber (13) by the bias of a supply pipe (36) opening on the rear face (37) of the valve piston (30).

7. A device according to any one of Claims 5 and 6, characterised in that the valve (30) is pulled by a spring (41) which tends to bring it into the position for opening the orifice (32).

8. A device according to any one of Claims 1 to 7 in which the installation is a wash-basin, the carrier fluid is water and the product to be metered is a bactericide, characterised in that the chamber (6) and the chamber (5) are each connected by a pipe (8, 9) to the outlet pipe (2) of the wash-basin, the pipe (9) opening above the pipe (8).

## Patentansprüche

1. Vorrichtung zum automatischen Dosieren und zuführen mindestens eines Fluids aus einem dieses speichernden Behälter zu einem festgelegten Ort einer Anlage, zum Beispiel einer sanitären Anlage, wobei die genannte Vorrichtung von der Art ist, daß in ihr ein Kolben eine Steuerkammer und eine Dosierkammer begrenzt und der Kolben durch die Wirkung eines Differentialdrucks betätigt wird, welcher durch die Venturi-Wirkung im Leitungsnetz eines mit der Anlage in Verbindung gebrachten Trägerfluids aufgebaut und angetrieben wird, dadurch gekennzeichnet, daß der Kolben drei Abschnitte hat, die jeweils eine entsprechende Kammer begrenzen, nämlich jeweils und nacheinander eine Dosierkammer (5), eine Atmosphärendruckkammer (7) und eine zweite Dosierkammer (6), wobei die erste Dosierkammer (5) durch ein Rückschlagventil (38) mit dem Leitungsnetz des Trägerfluids stromaufwärts des Venturirohres verbunden ist und eine Auslaßöffnung (24) hat und die zweite Dosierkammer (6) mit einer Ansaugöffnung (32) für das zu dosierende und zu verteilende Fluid und einer Auslaßöffnung (33) für das Fluid verbunden ist, wobei die Ansaugöffnung durch einen Kolben verschlossen oder geöffnet wird, der der Venturi-Wirkung auf die Öffnung (17) stromaufwärts des genannten Venturirohres unterworfen ist, und daß mit dieser Öffnung auch die Steuerkammer (13) des Kolbens (14) verbunden ist.

2. Vorrichtung nach Anspruch 1, dadurch gekennzeichnet, daß die Kammern (5, 7, 13) in der Grundform zylindrisch sind und die Kammer (6) T-förmig ist, wobei jeder Bereich durch einen zylindrischen Abschnitt gebildet ist und der Fuß eine gemeinsame Achse mit der Längsachse der Kammern (5, 7, 13) bildet oder parallel dazu verläuft.

3. Vorrichtung nach den Ansprüchen 1 und 2, dadurch gekennzeichnet, daß an dem Trägerfluidrohr (10) eine Abzweigung (11) angebracht ist, die das Fluid durch die Vorrichtung (1) bis in Höhe des Venturirohres (15) fördert, wobei das genannte Venturirohr von herkömmlicher Art ist und jeweils eine obere (16) und untere (17) Venturi-Öffnung hat.

4. Vorrichtung nach einem der Ansprüche 1 bis 3, dadurch gekennzeichnet, daß die Vorderseite (22) des ersten, zwischen der Steuerkammer (13) und der Dosierkammer (5) angeordneten Abschnittes (20) des Kolbens (14) dem durch die obere Venturi-Öffnung (16) bestimmten Druck über eine Zuführungsleitung (23) und eine mit einem Rückschlagventil (38) versehene Öffnung (43) unterworfen ist und die genannte Kammer (5) außerdem durch eine mit einem Rückschlagventil (25), welches eine geeichte Feder (26) hat, versehene Öffnung (42) mit der Öffnung (24) verbunden ist.

5. Vorrichtung nach einem der Ansprüche 1 bis 4, dadurch gekennzeichnet, daß die Kammer (6) außerdem auf ihrem zur Achse der Vorrichtung senkrechten Teil zwei Rückschlagventile (30, 31) hat, die jeweils für das Versperren oder Freigeben der Ansaugöffnung (32) des zu dosierenden Fluids und der Ausstoßöffnung (33) des genannten Fluids geeignet sind.

6. Vorrichtung nach Anspruch 5, dadurch gekennzeichnet, daß das Ventil (30) von einer Seite dem in der Steuerkammer (13) herrschenden Druck über eine auf der Rückseite (37) des Kolbens des Ventils (30) einmündende Zuführleitung (36) unterworfen ist.

7. Vorrichtung nach einem der Ansprüche 5 und 6, dadurch gekennzeichnet, daß das Ventil (30) durch eine Feder (41) in Offenstellung der Öffnung (32) vorgespannt ist.

8. Vorrichtung nach einem der Ansprüche 1 bis 7, in der die Anlage ein Waschbecken, die Trägerflüssigkeit Wasser und das zu dosierende Mittel ein Bakterizid ist, dadurch gekennzeichnet, daß die Kammer (6) und die Kammer (5) jeweils durch eine Leitung (8, 9) mit der Abflußleitung (2) des Waschbeckens verbunden ist und die Leitung (9) oberhalb der Leitung (8) einmündet.
